# EUROPÄISCHE PATENTSCHRIFT

(11) **EP 2 812 639 B1**
(45) Veröffentlichungstag und Bekanntmachung des Hinweises auf die Patenterteilung: **06.04.2016**
(21) Anmeldenummer: 13700741.5
(22) Anmeldetag: 21.01.2013
(51) Int. Cl.: F25D 17/06, F25D 11/00

(54) **KÄLTEGERÄT MIT EINEM LÜFTER UND EIN VERFAHREN ZUR MONTAGE DES LÜFTERS**
REFRIGERATOR WITH A FAN AND A METHOD FOR MOUNTING THE FAN
REFRIGERATEUR AVEC UN VENTILATEUR ET UNE METHODE POUR LE MONTAGE DU VENTILATEUR

(30) Priorität: 09.02.2012 DE 102012201883
(43) Veröffentlichungstag der Anmeldung: 17.12.2014
(73) Patentinhaber: BSH Hausgeräte GmbH, 81739 München (DE)
(72) Erfinder: KOCH, Alexander, 89231 Neu-Ulm (DE); MALISI, Michaela, 89518 Heidenheim (DE); PRADEL, Renate, 89537 Giengen (DE)
(86) Internationale Anmeldenummer: PCT/EP2013/051003
(87) Internationale Veröffentlichungsnummer: WO 2013/117412

(56) Entgegenhaltungen:
- DE-A1-102009 045 343
- DE-U1-202005 014 370
- US-B1- 6 272 876

## Beschreibung

Die vorliegende Erfindung betrifft ein Kältegerät mit einem Verdampfer sowie mit einem Lüfter und ein Montageverfahren zur Montage des Lüfters.

Bei vielen Kältegeräten treten Schwingungen an Lüftern auf, die über die Befestigungselemente des Lüfters beispielsweise auf einen Verdampfer des Kältegerätes übertragen und dann als Schall in die Umgebung abgestrahlt werden. Diese Schallemissionen werden als störend wahrgenommen.

Gleichzeitig fordert die Marktsituation alle Kostenpotenziale bei der Fertigung von Kältegeräten auszuschöpfen. Der Lüfter sollte daher einfach montierbar sein und die Anbringung kostengünstig realisierbar sein.

Da Lüfter bewegte Teile, insbesondere Flügelräder, aufweisen, die einem Verschleiß unterworfen sind, ist es vorteilhaft den Lüfter einfach austauschen zu können. Der Lüfter sollte sich demnach schnell und einfach montieren und auch demontieren lassen.

Im Rahmen der Globalisierung der Märkte werden Kältegeräte zunehmend auch über weite Strecken, teilweise bei starken Erschütterungen, transportiert. Es ist daher gewünscht, dass der Lüfter verliersicher, auch bei Erschütterungen des Kältegerätes, am Kältegerät angebracht ist. Auf Grund der starken Unterschiede der in den verschiedenen Märkten verfügbaren Hilfsmittel ist es vorteilhaft, dass der Austausch des Lüfters ohne Spezialwerkzeug möglich ist.

DE 202005014370 U1 offenbart ein Kältegerät gemäß dem Oberbegriff des Anspruchs 1.

Es ist daher Aufgabe der vorliegenden Erfindung ein Kältegerät zur Verfügung zu stellen, bei dem ein Lüfter am Kältegerät, insbesondere am Verdampfer, technisch einfach, sicher bei Erschütterungen, kostengünstig und schwingungsentkoppelt anbringbar und einfach lösbar ist.

Diese Aufgabe wird durch ein Kältegerät gemäß dem unabhängigen Anspruch 1 und ein Montageverfahren gemäß dem unabhängigen Anspruch 15 gelöst. Weitere vorteilhafte Ausgestaltungen sind in den Unteransprüchen angegeben.

Gemäß einem Aspekt betrifft die Erfindung ein Kältegerät mit einem Verdampfer sowie mit einem Lüfter und einem Lüftergehäuse zur Erzeugung einer Luftströmung am Verdampfer und mit einer Lagerschale zur schwingungsentkoppelten Halterung des Lüftergehäuses an dem Verdampfer wobei das Lüftergehäuse zumindest einen ersten Lagerzapfen und einen zweiten Lagerzapfen aufweist, dass die Lagerschale zumindest eine erste Aufnahmeausnehmung zur schwenkgelagerten Aufnahme des ersten Lagerzapfens und eine zweite Aufnahmeausnehmung zur Aufnahme des zweiten Lagerzapfens aufweist, und dass ein schwenkbares Arretierungselement zur Arretierung des zweiten Lagerzapfens in der zweiten Aufnahmeausnehmung vorgesehen ist.

Der Lüfter weist beispielsweise einen Außenläufer-Lüftermotor auf. Ein Außenläufer ist dabei eine Bauform von Elektromotoren, bei der sich der ruhende Teil (Stator) des Motors im Innern befindet und vom bewegten Teil (Rotor, "Läufer") umschlossen ist. Diese können beispielsweise Asynchronmotoren mit Kurzschlussläufer sein. Bei als Außenläufer ausgeführten elektronisch kommutierten Gleichstrommotoren besteht der Läufer beispielsweise aus mehreren abwechselnd radial ausgerichteten ringförmig angeordneten Dauermagneten oder einem entsprechend vielpolig magnetisierten Ring.

Ein Kältekreislauf des Kältegerätes umfasst beispielsweise einen Verdichter zum Verdichten von Kältemitteldampf, einen dem Verdichter nachgeschalteten Verflüssiger zum Kondensieren des Kältemitteldampfes und den dem Verflüssiger nachgeschalteten und dem Verdichter vorgeschalteten Verdampfer zum Verdampfen des verflüssigten Kältemittels. Der Verflüssiger ist wie der Verdampfer zur Wärmeübertragung zwischen zugeführter Luft und dem Fluid des Kältekreislaufs eingerichtet.

Unter Kältegerät wird insbesondere ein Haushaltskältegerät verstanden, also ein Kältegerät, das zur Haushaltsführung in Haushalten oder im Gastronomiebereich eingesetzt wird, und insbesondere dazu dient, Lebensmittel und/oder Getränke bei bestimmten Temperaturen zu lagern, wie beispielsweise ein Kühlschrank, ein Gefrierschrank, eine Kühlgerätekombination, eine Gefriertruhe oder ein Weinkühlschrank.

Gemäß einer Ausführungsform sind der erste Lagerzapfen und der zweite Lagerzapfen jeweils mit ringförmigen Dämpfungselementen, insbesondere ringförmigen Gummihülsen, zur Schwingungsentkopplung versehen. Dadurch kann eine Schwingungsentkopplung erreicht werden, insbesondere wenn der Lüfter mittels der Lagerschale am Verdampfer angebracht wird. Die Schwingungen des Gehäuses des Lüfters werden nicht oder lediglich in geringerem Maße auf den Verdampfer übertragen. Das jeweilige Dämpfungselement kann elastisch, beispielsweise aus Gummi hergestellt sein. Das jeweilige Dämpfungselement ermöglicht eine Lagerung vom Lüftergehäuse am Verdampfer wobei gleichzeitig eine Übertragung von Schwingungen vom Gehäuse auf den Verdampfer verhindert bzw. reduziert wird. Dadurch werden Geräuschemissionen, die durch das Abstrahlen von Schallwellen, die aus vom Gehäuse des Lüfters übertragenen Schwingungen resultieren, vom Verdampfer an die Umgebung vermieden. Die Schallemissionen des Kältegerätes werden dadurch verbessert.

Gemäß einer Ausführungsform ist der erste Lagerzapfen in die erste Aufnahmeausnehmung einführbar und bildet eine Schwenkachse für eine Schwenklagerung des Lüftergehäuses bezüglich der Lagerschale. Zur Schwenklagerung kann ein dritter Lagerzapfen vorgesehen sein, welcher auf derselben Höhe wie der erste Lagerzapfen, also entlang der Schwenkachse, angeordnet sein kann. Das Lüftergehäuse ist somit an dem ersten Lagerzapfen schwenkbar angeordnet.

Gemäß einer Ausführungsform ist der zweite Lagerzapfen in die zweite Aufnahmeausnehmung einschwenkbar. Dies kann beispielsweise durch eine Schwenkung des Lüftergehäuses an der vorgenannten Schwenkachse realisiert werden.

Gemäß einer Ausführungsform ist die erste Aufnahmeausnehmung durch ein randseitig geöffnetes Langloch, in das der erste Lagerzapfen einsetzbar ist, gebildet. Dadurch wird eine sichere Halterung des ersten Lagerzapfens erreicht.

Gemäß einer Ausführungsform weist das Lüftergehäuse einen dritten Lagerzapfen und vierten Lagerzapfen auf, wobei die Lagerschale zumindest eine dritte Aufnahmeausnehmung zur schwenkgelagerten Aufnahme des dritten Lagerzapfens und eine vierte Aufnahmeausnehmung zur Aufnahme des vierten Lagerzapfens aufweist, wobei der erste Lagerzapfen und der dritte Lagerzapfen seitlich und einander gegenüberliegend am Lüftergehäuse angeordnet sind, wobei der zweite Lagerzapfen und der vierte Lagerzapfen seitlich einander gegenüberliegend am Lüftergehäuse angeordnet sind, und dass das Arretierungselement zur Arretierung des vierten Lagerzapfens in der vierten Aufnahmeausnehmung vorgesehen ist. Der erste und der dritte Lagerbolzen können unterhalb oder oberhalb des zweiten und des dritten Lagerbolzens angeordnet sein.

Gemäß einer Ausführungsform sind die Lagerzapfen seitlich am Lüftergehäuse angebracht, wobei die erste, zweite, dritte und vierte Aufnahmeausnehmung seitlich in der Lagerschale, insbesondere in seitlichen Wandungen der Lagerschale, gebildet ist.

Gemäß einer Ausführungsform ist an der Lagerschale zumindest eine Arretierungsaufnahme, insbesondere Arretierungsbolzen, für die Arretierung des Arretierungselementes vorgesehen.

Gemäß einer Ausführungsform weist das Arretierungselement zumindest einen Arretierungshaken auf, welcher ausgebildet ist, der Arretierungsaufnahme, insbesondere Arretierungsbolzen, schwenkbar zu hintergreifen. Das Arretierungselement kann einen weiteren Arretierungshaken aufweisen, welcher dem Arretierungshaken gegenüber angeordnet ist und eine weitere Aufnahme hintergreift. Dadurch kann das Arretierungselement beidseitig des Lüftergehäuses arretiert werden.

Gemäß einer Ausführungsform umfasst das Arretierungselement einen am Lüftergehäuse schwenkgelagert angebrachten Befestigungsbügel, wobei der jeweilige Arretierungshaken an dem Befestigungsbügel angebracht ist. Somit kann die Arretierung besonders einfach realisiert werden.

Gemäß einer Ausführungsform ist der zweite Lagerzapfen und/oder der vierte Lagerzapfen bei einer Drehbewegung des Befestigungsbügels um eine Lagerachse des Befestigungsbügels arretierbar. Hierbei können die vorgenannten Arretierungshaken die Arretierungsaufhahmen hintergreifen.

Gemäß einer Ausführungsform ist der Befestigungsbügel mit der Lagerschale mittels einer Rastverbindung, insbesondere mittels eines Rasthakens, lösbar verbindbar.

Gemäß einer Ausführungsform ist der Befestigungsbügel beiderseits der Lagerschale, insbesondere mittels der Lagerzapfen, schwenkgelagert und umgreift in einer Arretierungsstellung, bei der der jeweilige Lagerzapfen in der jeweiligen zweiten Aufnahme arretiert ist, die Lagerschale zumindest teilweise. Dadurch kann der Befestigungsbügel an der Lagerschale gelagert sein und das Lüftergehäuse zusätzlich halten.

Gemäß einer Ausführungsform ist die Lagerschale am Verdampfer angebracht oder durch eine Verdampferwanne gebildet.

Gemäß einem weiteren Aspekt betrifft die Erfindung ein Montageverfahren zur Montage eines Lüfters mit einem Luftergehäuse in einem Kältegerät mittels einer Lagerschale zur schwingungsentkoppelten Halterung des Lüftergehäuses, wobei das Lüftergehäuse zumindest einen ersten Lagerzapfen und zumindest einen zweiten Lagerzapfen aufweist, wobei die Lagerschale eine erste Aufnahmeausnehmung zur schwenkgelagerten Aufnahme des ersten Lagerzapfens und eine zweite Aufnahmeausnehmung zur Aufnahme des zweiten Lagerzapfens aufweist, und wobei ein schwenkbares Arretierungselement zur Arretierung des zweiten Lagerzapfens in der zweiten Aufnahmeausnehmung vorgesehen ist. Das Verfahren umfasst das Einführen des ersten Lagerzapfens des Luftergehäuses in die erste Aufnahmeausnehmung der Lagerschale, das Einschwenken des zweiten Lagerzapfens in die zweite Aufnahmeausnehmung der Lagerschale durch Verschwenken des Luftergehäuses um eine durch den ersten Lagerzapfen definierte Schwenkachse zur Lagerschale hin, und das Arretieren des zweiten Lagerzapfens in der zweiten Aufnahmeausnehmung durch das Arretierungselement. Die Lagerzapfen des Lüftergehäuses sind in vertikaler und horizontaler Richtung fixiert. Über eine Drehbewegung um die erste Lagerachse werden die Lagerzapfen des Lüftergehäuses bei der Montage in die zweiten Lagerschalen der Lagerschale geschwenkt, wodurch das Lüftergehäuse horizontal gegen die Lagerschale positioniert ist. Durch die Dämpfungselemente wird eine direkte Berührung der Lagerzapfen von Lüftergehäuse und Lagerschale vermieden.

Weitere Schritte des Montageverfahrens ergeben sich unmittelbar aus dem Zusammenwirken des Lüftergehäuses mit der Lagerschale gemäß der Erfindung.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
- Figur 1:: eine schematische Darstellung eines Lüfters eines Kältegerätes bei geschlossenem Befestigungsbügel gemäß einem ersten Ausführungsbeispiel in der Rückansicht;
- Figur 2:: eine schematische Darstellung des Lüfters bei geöffnetem Befestigungsbügel gemäß dem ersten Ausführungsbeispiel in der Seitenansicht;
- Figur 3:: eine schematische Darstellung einer Lagerschale eines Verdampfers des Kältegerätes gemäß dem ersten Ausführungsbeispiel;
- Figur 4:: eine schematische Darstellung des Verdampfers mit daran angebrachtem Lüfter bei geöffnetem Befestigungsbügel gemäß dem ersten Ausführungsbeispiel in der Seitenansicht;
- Figur 5:: eine schematische Darstellung des Verdampfers mit daran angebrachtem Lüfter bei geschlossenem Befestigungsbügel gemäß dem ersten Ausführungsbeispiel in der Seitenansicht; und
- Figur 6:: eine schematische Darstellung von einem am Befestigungsbügel vorgesehenen Rasthaken.

Figur 1 zeigt eine schematische Darstellung eines Lüfters 5 eines Kältegerätes 1 mit einem Lüftergehäuse 11. An dem Lüftergehäuse 11 sind seitlich Lagerzapfen zum Befestigen des Lüftergehäuses 11 in Ausnehmungen einer Lagerschale 4 angebracht. Ein erster Lagerzapfen 13 und ein zweiter Lagerzapfen 14 sind am Lüftergehäuse 11 einander gegenüberliegend angeordnet. Oberhalb des ersten und zweiten Lagerzapfens 13, 14 sind ein dritter Lagerzapfen 21 und ein vierter Lagerzapfen 22 sind am Lüftergehäuse 11 einander gegenüberliegend angeordnet. Die Lagerzapfen 13, 14, 21, 22 sind vorgesehen, um eine Anbringung des Lüfters 5 in der Lagerschale 4, welche an einem Verdampfer (in Fig. 1 nicht dargestellt) befestigt werden kann, zu ermöglichen. An den Lagerzapfen 13, 14, 21, 22 sind Dämpfungselemente 17 angebracht, um den Lüfter 5 von der Lagerschale 4 und somit von dem Verdampfer schwingungstechnisch zu entkoppeln. Die Dämpfungselemente 17 sind bei diesem Ausführungsbeispiel ringförmig gestaltet und auf die Lagerzapfen 13, 14, 21, 22 aufgesteckt. Dadurch beabstanden und dämpfen sie sowohl in axialer als auch in radialer Richtung die Lagerzapfen 13, 14, 21, 22.

Zur Arretierung des zweiten und des vierten Lagerzapfens 21, 22 ist ein Arretierungselement 30 vorgesehen, das einen Befestigungsbügel 31 mit Arretierungshaken 33 umfasst. Der Befestigungsbügel 31 ist in Fig. 1 in der Vorderansicht dargestellt. Der Befestigungsbügel 31 verläuft in etwa halbkreisförmig entlang der Lagerschale 4. Am Befestigungsbügel 31 sind zur Arretierung des Befestigungsbügels 31 Rasthaken 35 vorgesehen. An den Enden des Befestigungsbügels 31 sind Arretierungshaken 33 vorgesehen, welche zur Arretierung des zweiten und des vierten Lagerzapfens 21, 22 entsprechende Arretierungsaufnahmen, beispielsweise Arretierungsbolzen, hintergreifen.

Die Lagerzapfen 13, 14, 21, 22 des Lüftergehäuses 11 stellen eine lagegenaue Positionierung des Lüfterrades des Lüfters 5 in axialer und radialer Richtung zu einer an der Lagerschale 4 befindlichen Einlassdüse sicher. Die Schwingungsentkopplung ist am Lüftergehäuse 11 damit durch zwei Lagerachsen, mit jeweils gegenüberliegenden Lagerzapfen 13, 14 bzw. 21, 22 gekennzeichnet. Auf die Lagerzapfen 13, 14, 21, 22 ist beispielsweise jeweils ein beispielsweise ringförmiges Dämpfungselement 17 aufgesteckt. Das Dämpfungselement 17 ist beispielsweise aus Gummi hergestellt. Es erstreckt sich beispielsweise so radial um den jeweiligen Lagerzapfen, dass auch ein radialer Kontakt zwischen Lagerzapfen 13, 14, 21, 22 und Verdampfer vermieden wird. Eine Übertragung von Schwingungen vom Lüfter 5 zum Verdampfer über die Lagerzapfen 13, 14, 21, 22 wird dadurch vermieden.

Zur Montage des Lüftergehäuses 11 werden der erste und der dritte Lagerzapfen 13 und 14 des Lüftergehäuses 11 jeweils in entsprechende Aufnahmeausnehmung der Lagerschale, welche als Langlöcher gebildet sein können, eingeführt. Danach werden der zweite und der vierte Lagerzapfen 21, 22 in entsprechende Aufnahmeausnehmungen der Lagerschale 4 durch Verschwenken des Lüftergehäuses 11 um eine durch den ersten Lagerzapfen 13 definierte Schwenkachse zur Lagerschale 4 hin eingeführt. Danach werden der zweite und der vierte Lagerzapfen 21, 22 in den entsprechenden Aufnahmeausnehmungen durch das Arretierungselement 30 arretiert. Hierbei hintergreifen die Arretierungshaken 33 entsprechende Arretierungsaufnahmen, welche als Arretierungsbolzen ausgebildet sein können.

Figur 2 zeigt eine schematische Darstellung des Lüfters 5 bei geöffnetem Befestigungsbügel 31 in Seitenansicht. Der Befestigungsbügel 31 ist wie dargestellt vom Lüfter 5 wegeschwenkt. Das Schwenken erfolgt dabei bei diesem Ausführungsbeispiel um die Schwenkachse des ersten Lagerzapfens 13. In der Ansicht von Figur 1 wird der Befestigungsbügel 31 dabei in die Bildebene hinein bzw. heraus geschwenkt. In Figur 2 ist an der linken Seite des Lüfters 5 eine Dichtung 37 zu erkennen, die zum Abdichten des Lüfters 5 mit einem Verdampfer dient. Arretierungshaken 33 sind seitlich am Befestigungsbügel 31 vorgesehen und dienen dazu, beim Schwenken des Befestigungsbügels 31 in Eingriff mit der Lagerschale 4 gebracht zu werden, um den Lüfter 5 zu befestigen.

Gemäß einer Ausführungsform kann ein Federelement vorgesehen sein, dass den Befestigungsbügel 31 in seiner Schwenklage elastisch zum Verdampfer ausrichtet. Dadurch kann eine definierte Halterung des Lüftergehäuses 11 durch den Befestigungsbügel 31 erzielt werden. Der Befestigungsbügel 31 weist beispielsweise wenigstens einen Arretierungshaken 33 zum Verriegeln an einer dafür am Verdampfer vorgesehenen Arrentierungsaufnahme auf. Die Arrentierungsaufnahme kann als Arretierungsbolzen ausgebildet sein, der von dem Arretierungshaken 33 hintergreifbar sind. Bevorzugt ist der Arretierungshaken 33 so am Befestigungsbügel 31 ausgebildet, dass der Arretierungshaken 33 mit dem Befestigungsbügel 31 eine Einheit bildet.

Das Arretierungselement 30 ist an den Lagerzapfen 21, 22 des Lüftergehäuses 11 bevorzugt drehbar gelagert. Das Arretierungselement 30 wird beispielsweise an seinen seitlichen Enden mit jeweils einem Arretierungshaken 33 ausgeführt. Durch eine Drehbewegung des Arretierungselementes 30 um dessen Lagerachse werden die seitlichen Arretierungshaken 33 in die dafür vorgesehenen Arretierungsbolzen der Lagerschale 4 eingehängt und können sich dort abstützen. Dies erhöht die Stabilität der Verbindung des Lüftergehäuses 11 mit der Lagerschale 4.

Gemäß einer weiteren Ausführungsform ist am Arretierungselement 30 für eine Rastverbindung mit der Lagerschale 4 oder mit dem Verdampfer mindestens ein Rasthaken 35 angeordnet. Der Rasthaken 35 ist beispielsweise durch ein manuelles Auslenken aus der Verrastung lösbar.

Zur Fixierung des Arretierungselementes 30 wird der am Arretierungselement 30 befindliche Rasthaken 35 in einer dafür vorgesehenen Aufnahme mit der Lagerschale 4 beispielsweise "hörbar" verrastet. Durch das hörbare Verrasten kann sichergestellt werden, dass der Bediener den Verrastungsvorgang besonders gut wahrnehmen kann. Die Geometrie des Rasthakens 35 ist beispielsweise so gewählt, dass beim Zusammendrücken von zwei einander gegenüber angeordneten Rasthaken 35 die Rastverbindung wieder lösbar ist, jedoch bei Belastung der geschlossenen Rastverbindung auf Zug die Rasthaken 35 noch weiter aufspreizen, um die Verrastung sicherzustellen.

Gemäß einer Ausführungsform ist eine elastische Dichtung zwischen dem Lüftergehäuse 11 und der Lagerschale 4 vorgesehen. Die Dichtung ist beispielsweise verliersicher am Lüftergehäuse 11 angebracht, während sie lediglich dichtend an der Lagerschale 4 zum Anliegen kommt.

Zur spaltfreien Anlage des Lüftergehäuses 11 an der Lagerschale 4 kann beispielsweise am vorderen umlaufenden Rand des Lüftergehäuses eine eingeknüpfte Dichtung vorgesehen sein, deren Geometrie so gewählt ist, dass der stabile Dichtungsfuß die verliersichere Befestigung am Lüftergehäuse sicherstellt, während die Dichtlippe flexibel und nahezu ohne Krafteinwirkung an der Lagerschale anliegt. Dadurch werden Fehlluft und somit Effizienzverlust durch Spalte und Körperschall durch teil- und zeitweise Anlage des Lüftergehäuses an der Lagerschale reduziert.

Figur 3 zeigt eine seitliche Ansicht einer Lagerschale 4, welche als Verdampferwanne eines Verdampfers 3 gebildet sein kann. Die Lagerschale 4 weist eine erste Aufnahmeausnehmung 15 und eine zweite Aufnahmeausnehmung 23 auf. Die Aufnahmeausnehmungen 15, 23 sind vorgesehen, die Lagerzapfen 13, 21 aufzunehmen. Für eine Befestigung am Lüfter 5 kommen die Lagerzapfen 13, 21 des Lüfters 5 in den Ausnehmungen 15, 23 zum Anliegen, so dass sie dort halt finden.

Figur 4 zeigt eine schematische Darstellung des Verdampfers 3 mit daran angebrachtem Lüfter 5 bei geöffnetem Befestigungsbügel 31 in Seitenansicht. Dargestellt ist die Anordnung, bei der lediglich der erste Lagerzapfen 13 des Lüfters 5 in die entsprechende erste Aufnahmeausnehmung 15 der Lagerschale 4 eingreift. Der zweite Lagerzapfen 21 ist dabei noch beabstandet zu der ihm zugeordneten zweiten Ausnehmung 23 angeordnet. Die erste Aufnahmeausnehmung 15 ist in der Form eines Langlochs gebildet, so dass der eingefügte erste Lagerzapfen 13 sich gegen die Lagerschale 4 abstützen kann und den Lüfter 5 unten am Verdampfer 3 festhält. Dabei bleibt der Lüfter 5 um die Schwenkachse des ersten Lagerzapfens 13 herum schwenkbar.

Beim weiteren Zusammenfügeprozess vom Lüfter 5 und der Lagerschale 4 kommt durch schwenken des Lüfters 5 um die Schwenkachse des ersten Lagerzapfens 13 herum der zweite Lagerzapfen 21 in der zweiten Ausnehmung 23 zum Anliegen. Wie in Figur 1 dargestellt wurde, sind in Figur 3 immer jeweils zwei Ausnehmungen 15 bzw. 23 hintereinander bzw. übereinander angeordnet, die dann von den jeweiligen Lagerzapfen 13, 21 eingegriffen werden.

Figur 5 zeigt eine schematische Darstellung des Verdampfers 3 mit daran angebrachtem Lüfter 5 bei geschlossenem Arretierungselement 30 in Seitenansicht. Dargestellt ist die Anordnung, bei der auch der zweite Lagerzapfen 21 des Lüfters 5 in die entsprechende zweite Aufnahmeausnehmung 23 des Lüfters 5 eingreift. Diese Anordnung entsteht durch weiteres Schwenken des Lüfters 5 um die Achse des ersten Lagerzapfens 13 auf die Lagerschale 4 bzw. den Verdampfer 3 zu. Der Befestigungsbügel 31 ist hierbei nun geschlossen, und übernimmt die Funktion, den Verdampfer 3 und den Lüfter 5 in Position zu halten.

Am Befestigungsbügel 31 ist ferner ein Arretierungshaken 33 vorgesehen, der in einer an der Lagerschale 4 vorgesehenen Arretierungsaufhahme 34 hintergreifen kann. Bei diesem Ausführungsbeispiel ist die Arretierungsaufhahme 34 als Arretierungsbolzen ausgeführt, der von der Lagerschale 4 absteht. Beim Schwenken des Lüfters 5 um den ersten Lagerzapfen 13 herum kommt der Arretierungshaken 33 an dem Arretierungsbolzen zum Anliegen und hebelt den Lüfter 5 unten gegen den Verdampfer 3. Durch die Hebelübersetzung wird ein Anpresssen des Lüfters 5 an die Lagerschale 4 erreicht. Dadurch wird auch mittels der Dichtung 37 eine besonders gute Abdichtung zwischen Verdampfer 3 und Lüfter 5 bei geringen Betätigungskräften ermöglicht.

Figur 6 zeigt eine schematische Darstellung eines Befestigungsbügels 31 mit dem Rasthaken 35. Der Rasthaken 35 ist mit dem Verdampfer 3 bzw. mit der Lagerschale 4 verrastbar und vermeidet ein versehentliches Lösen des Befestigungsbügels 31. Zur Fixierung des Befestigungsbügels 31 in seiner Endlage wird der am Befestigungsbügel 31 befindliche Rasthaken 35 in einer dafür vorgesehenen Aufnahme der Lagerschale verrastet.

Gemäß einer Ausführungsform kombiniert die Lüfterlösung die Außenläufer-Motorentechnik mit einer integrierten Luftführung. Dieser Aufbau gewährleistet in Verbindung mit der spaltfreien Anlage an der Lagerschale 4 eine hohe, da verlustfreie Luftleistung. Ferner ist eine schwingungsentkoppelte und dadurch geräuschminimierte Anbindung des Lüfters 5 mit integrierter Luftführung gegeben. Der Lüfter 5 ist kompakt und dabei sicher und einfach zu montieren. Im Kundendienstfall ist ferner einfach demontierbar und sicher wieder montierbar.

Verwendete Bezugszeichen:
- 1: Kältegerät
- 3: Verdampfer
- 4: Lagerschale
- 5: Lüfter
- 11: Lüftergehäuse
- 13: erster Lagerzapfen
- 14: dritter Lagerzapfen
- 15: erste Ausnehmung
- 17: Dämpfungselement
- 21: zweiter Lagerzapfen
- 22: vierter Lagerzapfen
- 23: zweite Ausnehmung
- 30: Arretierungselement
- 31: Befestigungsbügel
- 33: Arretierungshaken
- 34: Aufnahme
- 35: Rasthaken
- 37: Dichtung

## Patentansprüche

1. Kältegerät mit einem Verdampfer (3) sowie mit einem Lüfter (5) mit einem Lüftergehäuse (11) zur Erzeugung einer Luftströmung am Verdampfer (3) und mit einer Lagerschale (4) zur schwingungsentkoppelten Halterung des Lüftergehäuses (11) an dem Verdampfer (3), wobei das Lüftergehäuse (11) zumindest einen ersten Lagerzapfen (13) und einen zweiten Lagerzapfen (21) aufweist, **dadurch gekennzeichnet, dass** die Lagerschale (4) zumindest eine erste Aufnahmeausnehmung (15) zur schwenkgelagerten Aufnahme des ersten Lagerzapfens (13) und eine zweite Aufnahmeausnehmung (23) zur Aufnahme des zweiten Lagerzapfens (21) aufweist, und dass ein schwenkbares Arretierungselement (30) zur Arretierung des zweiten Lagerzapfens (21) in der zweiten Aufnahmeausnehmung (23) vorgesehen ist.

2. Kältegerät nach Anspruch 1, **dadurch gekennzeichnet, dass** der erste Lagerzapfen (13) und der zweite Lagerzapfen (21) jeweils mit ringförmigen Dämpfungselementen (17), insbesondere ringförmigen Gummihülsen, zur Schwingungsentkopplung versehen sind.

3. Kältegerät nach einem der vorhergehenden Ansprüche, **dadurch gekennzeichnet, dass** der erste Lagerzapfen (13) in die erste Aufnahmeausnehmung (15) einführbar ist und eine Schwenkachse für eine Schwenklagerung des Lüftergehäuses (11) bezüglich der Lagerschale (4) bildet.

4. Kältegerät nach einem der vorhergehenden Ansprüche, **dadurch gekennzeichnet, dass** der zweite Lagerzapfen (21) in die zweite Aufnahmeausnehmung (23) einschwenkbar ist.

5. Kältegerät nach einem der vorhergehenden Ansprüche, **dadurch gekennzeichnet, dass** die erste Aufnahmeausnehmung (15) durch ein randseitig geöffnetes Langloch, in das der erste Lagerzapfen (13) einsetzbar ist, gebildet ist.

6. Kältegerät nach einem der vorhergehenden Ansprüche, **dadurch gekennzeichnet, dass** das Lüftergehäuse (11) einen dritten Lagerzapfen (14) und einen vierten Lagerzapfen (22) aufweist, dass die Lagerschale (4) zumindest eine dritte Aufnahmeausnehmung zur schwenkgelagerten Aufnahme des dritten Lagerzapfens (14) und eine vierte Aufnahmeausnehmung zur Aufnahme des vierten Lagerzapfens (22) aufweist, dass der erste Lagerzapfen (13) und der dritte Lagerzapfen (14) seitlich und einander gegenüberliegend am Lüftergehäuse (11) angeordnet sind, dass der zweite Lagerzapfen (21) und der vierte Lagerzapfen (22) seitlich einander gegenüberliegend am Lüftergehäuse (11) angeordnet sind, und dass das Arretierungselement (30) zur Arretierung des vierten Lagerzapfens (22) in der vierten Aufnahmeausnehmung vorgesehen ist.

7. Kältegerät nach Anspruch 6, **dadurch gekennzeichnet, dass** die Lagerzapfen (13, 14, 21, 23) seitlich am Lüftergehäuse (11) angebracht sind, und dass die Aufnahmeausnehmungen (15, 23) seitlich in der Lagerschale (4), insbesondere in seitlichen Wandungen der Lagerschale (4), gebildet sind.

8. Kältegerät nach einem der vorhergehenden Ansprüche, **dadurch gekennzeichnet, dass** an der Lagerschale (4) zumindest eine Arretierungsaufnahme (34) für die Arretierung des Arretierungselementes (30) vorgesehen ist.

9. Kältegerät nach Anspruch 8, **dadurch gekennzeichnet, dass** das Arretierungselement zumindest einen Arretierungshaken (33) aufweist, welcher ausgebildet ist, der Arretierungsaufnahme (34), insbesondere Arretierungsbolzen, schwenkbar zu hintergreifen.

10. Kältegerät nach Anspruch 8 oder 9, **dadurch gekennzeichnet, dass** das Arretierungselement (30) einen am Lüftergehäuse (11) schwenkgelagert angebrachten Befestigungsbügel (31) umfasst, und dass der Arretierungshaken (33) an dem Befestigungsbügel (31) angebracht ist.

11. Kältegerät nach einem der Ansprüche 8 bis 10, **dadurch gekennzeichnet, dass** der zweite Lagerzapfen (21) bei einer Drehbewegung des Befestigungsbügels (31) um eine Lagerachse des Befestigungsbügels (31) arretierbar ist.

12. Kältegerät (1) nach einem der Ansprüche 8 bis 11, **dadurch gekennzeichnet, dass** der Befestigungsbügel (31) mit der Lagerschale (4) mittels einer Rastverbindung, insbesondere mittels eines Rasthakens, lösbar verbindbar ist.

13. Kältegerät (1) nach einem der Ansprüche 8 bis 11, **dadurch gekennzeichnet, dass** der Befestigungsbügel (31) beiderseits der Lagerschale (4), insbesondere mittels der Lagerzapfen (13, 14), schwenkgelagert ist und in einer Arretierungsstellung, bei der der jeweilige Lagerzapfen (13, 14) in der jeweiligen zweiten Aufnahme arretiert ist, die Lagerschale (4) zumindest teilweise umgreift.

14. Kältegerät (1) nach einem der vorhergehenden Ansprüche, **dadurch gekennzeichnet, dass** die Lagerschale (4) am Verdampfer angebracht ist, oder dass die Lagerschale (4) durch eine Verdampferwanne gebildet ist.

15. Montageverfahren zur Montage eines Lüfters (5) mit einem Lüftergehäuse (11) in einem Kältegerät mittels einer Lagerschale (4) zur schwingungsentkoppelten Halterung des Lüftergehäuses (11), wobei das Lüftergehäuse (11) zumindest einen ersten Lagerzapfen (13) und zumindest einen zweiten Lagerzapfen (21) aufweist, wobei die Lagerschale (4) eine erste Aufnahmeausnehmung (15) zur schwenkgelagerten Aufnahme des ersten Lagerzapfens (13) und eine zweite Aufnahmeausnehmung (23) zur Aufnahme des zweiten Lagerzapfens (21) aufweist, und wobei ein schwenkbares Arretierungselement (30) zur Arretierung des zweiten Lagerzapfens (21) in der zweiten Aufnahmeausnehmung (23) vorgesehen ist, **gekennzeichnet durch**:
Einführen des ersten Lagerzapfens (13) des Lüftergehäuses (11) in die erste Aufnahmeausnehmung (15) der Lagerschale (4);
Einschwenken des zweiten Lagerzapfens (21) in die zweite Aufnahmeausnehmung (15) der Lagerschale (4) **durch** Verschwenken des Lüftergehäuses (11) um eine **durch** den ersten Lagerzapfen (13) definierte Schwenkachse zur Lagerschale (4) hin; und
Arretieren des zweiten Lagerzapfens (21) in der zweiten Aufnahmeausnehmung (23) **durch** das Arretierungselement (30).

## Claims

1. Refrigerating device with an evaporator (3) together with a fan (5), with a fan housing (11), for generating an airflow on the evaporator (3) and with a bearing shell (4) for the purpose of holding the fan housing (11) onto the evaporator (3) with vibration isolation, wherein the fan housing (11) has at least one first bearing pin (13) and a second bearing pin (21), **characterised in that** the bearing shell (4) has at least one first seating recess (15) for the purpose of seating the first bearing pin (13) so that it can pivot and a second seating recess (23) for the purpose of seating the second bearing pin (21), and that a pivotable locking element (30) is provided for the purpose of locking the second bearing pin (21) in the second seating recess (23).

2. Refrigerating device according to claim 1, **characterised in that** the first bearing pin (13) and the second bearing pin (21) are each provided with ring-shaped damping elements (17), in particular ring-shaped rubber bushes, for the purpose of isolating vibrations.

3. Refrigerating device according to one of the preceding claims, **characterised in that** the first bearing pin (13) can be introduced into the first seating recess (15) and forms a pivot axis for a pivoting mounting of the fan housing (11) relative to the bearing shell (4).

4. Refrigerating device according to one of the preceding claims, **characterised in that** the second bearing pin (21) can be pivoted into the second seating recess (23).

5. Refrigerating device according to one of the preceding claims, **characterised in that** the first seating recess (15) is formed by an elongated slot which is open on its edge, into which the first bearing pin (13) can be inserted.

6. Refrigerating device according to one of the preceding claims, **characterised in that** the fan housing (11) has a third bearing pin (14) and a fourth bearing pin (22), that the bearing shell (4) has at least one third seating recess for the purpose of seating the third bearing pin (14) so that it can pivot and a fourth seating recess for the purpose of seating the fourth bearing pin (22), that the first bearing pin (13) and the third bearing pin (14) are arranged on the sides of the fan housing (11) and opposite each other, that the second bearing pin (21) and the fourth bearing pin (22) are arranged on the sides of the fan housing (11) and opposite each other, and that the locking element (30) is provided for the purpose of locking the fourth bearing pin (22) in the fourth seating recess.

7. Refrigerating device according to claim 6, **characterised in that** the bearing pins (13, 14, 21, 23) are attached on the sides of the fan housing (11), and that the seating recesses (15, 23) are formed in the sides of the bearing shell (4), in particular in sidewalls of the bearing shell (4).

8. Refrigerating device according to one of the preceding claims, **characterised in that** at least one lock seat (34) is provided on the bearing shell (4) for the locking of the locking element (30).

9. Refrigerating device according to claim 8, **characterised in that** the locking element has at least one locking hook (33), which is constructed to engage, by pivoting, behind the lock seat (34), in particular a lock bolt.

10. Refrigerating device according to claim 8 or 9, **characterised in that** the locking element (30) incorporates a mounting bracket (31) which is attached to the fan housing (11) so that it can pivot, and that the locking hook (33) is attached to the mounting bracket (31).

11. Refrigerating device according to one of the claims 8 to 10, **characterised in that** the second bearing pin (21) can be locked by a rotational movement of the mounting bracket (31) about a bearing axis of the mounting bracket (31).

12. Refrigerating device (1) according to one of the claims 8 to 11, **characterised in that** the mounting bracket (31) can be connected to the bearing shell (4), by means of a latching connection, in particular by means of a latching hook, in such a way that it can be released.

13. Refrigerating device (1) according to one of the claims 8 to 11, **characterised in that** the mounting bracket (31) is mounted on both sides of the bearing shell (4), in particular by means of the bearing pins (13, 14), so that it can pivot, and in a locking position, in which each of the bearing pins (13, 14) is locked into the corresponding second seat, it at least partially surrounds the bearing shell (4).

14. Refrigerating device (1) according to one of the preceding claims, **characterised in that** the bearing shell (4) is attached onto the evaporator or that the bearing shell (4) is formed by an evaporator vessel.

15. Assembly method for the assembly of a fan (5) with a fan housing (11) in a refrigerating device, using a bearing shell (4) to hold the fan housing (11) and effect vibration isolation, wherein the fan housing (11) has at least one first bearing pin (13) and at least one second bearing pin (21), wherein the bearing shell (4) has a first seating recess (15) for seating the first bearing pin (13) so that it can pivot and a second seating recess (23) for seating the second bearing pin (21), and wherein a pivotable locking element (30) is provided for locking the second bearing pin (21) into the second seating recess (23), **characterised by:**
The introduction of the first bearing pin (13) of the fan housing (11) into the first seating recess (15) of the bearing shell (4);
The pivoting of the second bearing pin (21) into the second seating recess (15) of the bearing shell (4) by pivoting the fan housing (11) about a pivot axis, defined by the first bearing pin (13), towards the bearing shell (4); and
The locking of the second bearing pin (21) into the second seating recess (23) by the locking element (30).

## Revendications

1. Appareil frigorifique comprenant un évaporateur (3) ainsi qu'un ventilateur (5) muni d'un boîtier de ventilateur (11), destiné à générer un flux d'air sur l'évaporateur (3) et comprenant un coussinet de palier (4) pour la fixation, découplée de vibrations, du boîtier de ventilateur (11) sur l'évaporateur (3), le boîtier de ventilateur (11) présentant au moins un premier tourillon (13) et un deuxième tourillon (21), **caractérisé en ce que** le coussinet de palier (4) présente au moins un premier évidement de logement (15) pour le logement par pivotement du premier tourillon (13) et un deuxième évidement de logement (23) pour le logement du deuxième tourillon (21), et **en ce qu'**un élément de blocage pivotant (30) est ménagé pour le blocage du deuxième tourillon (21) dans le deuxième évidement de logement (23).

2. Appareil frigorifique selon la revendication 1, **caractérisé en ce que** le premier tourillon (13) et le deuxième tourillon (21) sont respectivement munis d'éléments d'amortissement annulaires (17), notamment de douilles en caoutchouc annulaires, pour le découplage de vibrations.

3. Appareil frigorifique selon l'une quelconque des revendications précédentes, **caractérisé en ce que** le premier tourillon (13) est insérable dans le premier évidement de logement (15) et **en ce qu'**il forme un axe de pivotement pour un logement par pivotement du boîtier de ventilateur (11) par rapport au coussinet de palier (4).

4. Appareil frigorifique selon l'une quelconque des revendications précédentes, **caractérisé en ce que** le deuxième tourillon (21) peut être pivoté dans le deuxième évidement de logement (23).

5. Appareil frigorifique selon l'une quelconque des revendications précédentes, **caractérisé en ce que** le premier évidement de logement (15) est formé par un trou oblong ouvert côté bord, dans lequel le premier tourillon (13) est insérable.

6. Appareil frigorifique selon l'une quelconque des revendications précédentes, **caractérisé en ce que** le boîtier de ventilateur (11) présente un troisième tourillon (14) et un quatrième tourillon (22), **en ce que** le coussinet de palier (4) présente au moins un troisième évidement de logement pour le logement par pivotement du troisième tourillon (14) et un quatrième évidement de logement pour le logement du quatrième tourillon (22), **en ce que** le premier tourillon (13) et le troisième tourillon (14) sont disposés sur le boîtier de ventilateur (11) latéralement et de manière opposée l'un à l'autre, **en ce que** le deuxième tourillon (21) et le quatrième tourillon (22) sont disposés sur le boîtier de ventilateur (11) latéralement et de manière opposée l'un à l'autre, et **en ce que** l'élément de blocage (30) est ménagé pour bloquer le quatrième tourillon (22) dans le quatrième évidement de logement.

7. Appareil frigorifique selon la revendication 6, **caractérisé en ce que** les tourillons (13, 14, 21, 23) sont placés latéralement sur le boîtier de ventilateur (11), et **en ce que** les évidements de logement (15, 23) sont formés latéralement dans le coussinet de palier (4), notamment dans des parois latérales du coussinet de palier (4).

8. Appareil frigorifique selon l'une quelconque des revendications précédentes, **caractérisé en ce qu'**au moins un logement de blocage (34) est ménagé sur le coussinet de palier (4) pour le blocage de l'élément de blocage (30).

9. Appareil frigorifique selon la revendication 8, **caractérisé en ce que** l'élément de blocage présente au moins un crochet de blocage (33), lequel est réalisé pour avoir prise par l'arrière de manière pivotante dans le logement de blocage (34), notamment dans le boulon de blocage.

10. Appareil frigorifique selon l'une quelconque des revendications 8 ou 9, **caractérisé en ce que** l'élément de blocage (30) comprend un étrier de fixation (31) placé sur le boîtier de ventilateur (11) en étant logé par pivotement, et **en ce que** le crochet de blocage (33) est placé sur l'étrier de fixation (31).

11. Appareil frigorifique selon l'une quelconque des revendications 8 à 10, **caractérisé en ce que** le deuxième tourillon (21), lors d'un mouvement de rotation de l'étrier de fixation (31), peut être bloqué autour d'un axe de palier de l'étrier de fixation (31).

12. Appareil frigorifique selon l'une quelconque des revendications 8 à 11, **caractérisé en ce que** l'étrier de fixation (31) peut être relié au coussinet de palier (4) de manière amovible au moyen d'une liaison par enclenchement, notamment au moyen d'un crochet d'enclenchement.

13. Appareil frigorifique selon l'une quelconque des revendications 8 à 11, **caractérisé en ce que** l'étrier de fixation (31) est logé de manière pivotante de chaque côté du coussinet de palier (4), notamment au moyen des tourillons (13, 14), et **en ce que**, dans une position de blocage, dans laquelle le tourillon respectif (13, 14) est bloqué dans le deuxième logement respectif, il a prise dans le coussinet de palier (4) en l'entourant en partie.

14. Appareil frigorifique selon l'une quelconque des revendications précédentes, **caractérisé en ce que** le coussinet de palier (4) est placé sur l'évaporateur ou **en ce que** le coussinet de palier (4) est formé par une cuve d'évaporateur.

15. Procédé de montage d'un ventilateur (5) muni d'un boîtier de ventilateur (11) dans un appareil frigorifique au moyen d'un coussinet de palier (4) pour la fixation, découplée de vibrations, du boîtier de ventilateur (11), le boîtier de ventilateur (11) présentant au moins un premier tourillon (13) et au moins un deuxième tourillon (21), le coussinet de palier (4) présentant un premier évidement de logement (15) pour le logement par pivotement du premier tourillon (13) et un deuxième évidement de logement (23) pour le logement du deuxième tourillon (21), et un élément de blocage pivotant (30) étant ménagé pour le blocage du deuxième tourillon (21) dans le deuxième évidement de logement (23), **caractérisé par** :
insertion du premier tourillon (13) du boîtier de ventilateur (11) dans le premier évidement de logement (15) du coussinet de palier (4) ;
pivotement du deuxième tourillon (21) dans le deuxième évidement de logement (15) du coussinet de palier (4) par pivotement du boîtier de ventilateur (11) autour d'un axe de pivotement défini par le premier tourillon (13), en direction du coussinet de palier (4) ; et
blocage du deuxième tourillon (21) dans le deuxième évidement de logement (23) au moyen de l'élément de blocage (30).
